# EUROPÄISCHE PATENTSCHRIFT

(11) **EP 1 410 728 B1**
(45) Veröffentlichungstag und Bekanntmachung des Hinweises auf die Patenterteilung: **14.03.2007**
(21) Anmeldenummer: 03023306.8
(22) Anmeldetag: 15.10.2003
(51) Int. Cl.: A44C 9/00

(54) **Drehring**
Rotary finger ring
Anneau rotatif

(30) Priorität: 18.10.2002 CH 17442002
(43) Veröffentlichungstag der Anmeldung: 21.04.2004
(62) Teilanmeldung aus: 06016913.3
(73) Patentinhaber: Meister + Co. AG, 8832 Wollerau (CH)
(72) Erfinder: Flehmer, Dieter, 8842 Unteriberg (CH); Läubli, Daniel, 8832 Altendorf (CH)
(74) Vertreter: Ritscher, Thomas

(56) Entgegenhaltungen:
- EP-A- 0 976 341
- EP-A- 1 013 189
- DE-A- 19 734 457
- US-A- 5 873 265

## Beschreibung

Die Erfindung betrifft einen drehbaren Schmuckring mit mindestens einem als Innenring ausgebildeten Ringteil und mindestens einem als Aussenring ausgebildeten, konzentrischen Ringteil, sowie mit mindestens einem dazwischenliegenden Wälzlager zur Unterstützung der Drehbarkeit des Aussenrings um den Innenring. Als Schmuckringe gelten hier insbesondere Fingerringe aber auch Armreife und ähnliche ringförmige Schmuckstücke.

Drehbare Schmuckringe der genannten Art sind bekannt, insbesondere Ringe, bei denen ein äusserer Ring auf einem inneren Ring drehbar gelagert ist und bei dem ein Wälzlager, insbesondere ein Kugellager, die Drehung unterstützt. Beispielsweise zeigt US-A-2,060,345 einen Ring mit Kugellager, dessen äusserer Ringteil mit Edelsteinen besetzt werden kann. FR-A-824.527 zeigt einen Armreif, der nach dem selben Prinzip mit Kugellager aufgebaut ist, wobei der äussere Ringteil mit bezifferten Flächen verschiedener Farbe belegt ist, so dass er sich für Glücksspiele eignet.

Ferner zeigt das Gebrauchsmuster DE-U-94 02 319.0 ein Dekorsystem mit Ausführungsformen als Ring oder Armreif, die aus einem inneren Ringteil und einem äusseren Ringteil, getrennt durch ein oder zwei Lager aus Wälzelementen, bestehen.

Ausserdem zeigt CH-A-692016 einen drehbaren Schmuckring, bei welchem zwischen dem Aussenring und dem Innenring ein Wälzlager angeordnet ist, das als Wälzelemente zylindrische oder konische Walzen besitzt.

Gemeinsam ist den bekannten Schmuckringen mit Kugellagern das Problem, dass eine anfänglich gute Drehbarkeit sich relativ rasch verschlechtert, wenn der Ring beim Tragen an der Hand den dann meist unvermeidlichen, oft schwachen aber häufig wiederholten Schlagbeanspruchungen ausgesetzt ist, die das Tragen an der Hand normalerweise mit sich bringt und die auf den Drehring vorwiegend in Winkelbereichen einwirken, die zwischen der radialen und der axialen Richtung liegen. Dabei wurde gefunden, dass die Verwendung von zwei Kugellagern allein in der Regel noch keine signifikante Verbesserung der Schlagfestigkeit bewirkt.

So zeigt beispielsweise DE-A-197 34 457 einen Drehring mit einem selbstzentrierenden Schrägkugellager, dessen Kugellagerreihen an den Innenkanten einer Ausnehmung der Ringbasis angeordnet sind. Um die Reibung drastisch zu reduzieren, wird das Mittelteil auf Kugeln gelagert, die aus Edelmetall bzw. Saphir und Rubin gefertigt sind. Dabei berührt jede Kugel des Kugellagers die Ringbasis jeweils in zwei Punkten und das bewegliche Mittelteil in einem Punkt.

Hauptaufgabe der Erfindung ist ein drehbarer Schmuckring, der als Wälzlager zwischen einem Innenring und mindestens einem leicht drehbaren konzentrischen Aussenring mindestens zwei Kugellager besitzt und eine verbesserte Schlagbeständigkeit hat.

Diese Aufgabe wird gemäss der Erfindung durch einen Schmuckring mit den in Anspruch 1 angegebenen Merkmalen gelöst, nämlich indem der Schmuckring bestimmte Mittel zum Schutz des Kugellagerpaares gegen Schlageinwirkungen aufweist.

Bei normalen einteiligen Ringen ist es üblich, dass sie zur Anpassung an den Finger des Trägers/der Trägerin, z. B. durch den Juwelier, nachträglich aufgeweitet werden können. Dies war jedoch bisher bei Drehringen des Stands der Technik mit ihren zwischen peripheren Grenzflächen angeordneten Wälzlagern aber praktisch nicht möglich.

Eine weitere Aufgabe dieser Erfindung ist es deshalb, Schmuckringe gemäss der Hauptaufgabe anzubieten, bei denen eine nachträgliche Aufweitung möglich ist, ohne die Drehbarkeit des Aussenrings zu beeinträchtigen.

Gelöst wird diese Aufgabe durch Verwendung von Drehringen mit Wälzlagern in radialen Ebenen.

Beim erfindungsgemässen Schmuckring besitzt der Innenring an seiner Aussenseite eine umlaufende Ausnehmung, die den Aussenring mindestens teilweise umfasst, wobei je ein Kugellager vorzugsweise zwischen den annähernd radialen Seitenflächen der Ausnehmung des Innenrings und den Seitenflächen des Aussenrings angeordnet ist.

Diese weiter unten noch genauer beschriebene Erfindung bietet den zusätzlichen Vorteil, dass der Ring im Unterschied zu den drehbaren Schmuckringen des Standes der Technik nachträglich beim Juwelier durch Aufweitung angepasst werden kann, ohne seine Drehbarkeit zu verlieren.

Die zur Führung und Halterung der als Wälzelemente verwendeten Kugeln dienenden Lagerführungen oder - Schalen können allgemein von teilkreisförmigen Ausnehmungen des Innenrings und des Aussenrings gebildet werden um eine leichte Drehbarkeit trotz satter Passung zu ermöglichen. Ein reines Gleiten der als Wälzelemente verwendeten Kugeln auf den jeweils angrenzenden Ausnehmungen der benachbarten Ringteile ist meist nachteilig. Vorzugsweise wird die Auflagelinie jedes Lagerelements während einer Bewegung von benachbarten Auflagelinien abgelöst, was soviel wie Abrollen bedeutet.

Wenn in der vorliegenden Beschreibung Angaben durch die Ausdrücke "etwa", "annähernd" oder gleichbedeutende Qualifikatoren modifiziert sind, bedeutet dies, dass im typischen Fall Abweichungen bis etwa 30% vom angegebenen Wert zulässig sind.

Im Folgenden wird die Erfindung anhand einer Darstellung erläutert. Es zeigt
Figur 1 die halbschematische Schnittdarstellung in der Axialebene des drehbaren Schmuckrings gemäss der Erfindung und die
Figuren 1a und 1b zeigen jeweils Abwicklungen des in Fig. 1 dargestellten Drehrings.

Der erfindungsgemässe Drehring 30 ist in Fig. 1 in halbschematischer Schnittansicht dargestellt. Hierbei wird der Innenring 31 aus später noch eingehender erläuterten Gründen der Fertigung von zwei Ringteilen 311, 312 gebildet, die gemeinsam die in Fig. 1a dargestellte umlaufende Ausnehmung 300 bilden, die den Aussenring 32 mindestens teilweise umgibt. Im typischen Fall ragt der Aussenring 32 nur zu etwa 10 - 30 % seiner Dicke aus der Ausnehmung 300 des Innenrings 31 heraus, kann aber auch erheblich weiter herausragen, wenn der Aussenring 32 eine entsprechende Dicke hat und die Kugellagerführungen 321a, 321b am unteren Ende des Aussenrings liegen. Das vorzugsweise zwischen den annähernd radial verlaufenden ringförmigen Flächen 301a, 301b und 322a, 322b aus zwei Kugellagern 341, 342 gebildete Wälzlager 34 ist besonders wirksam gegen Schlageinwirkungen geschützt.

Im typischen Fall hat die Ausnehmung 300 den in Fig. 1a dargestellten, annähernd rechteckig-trogförmigen Querschnitt, doch ist dies ein bevorzugtes und nicht kritisches Merkmal, da auch runde oder trapezförmige Querschnittsformen der Ausnehmung 300 möglich sind. Jedenfalls erstreckt sich die Ausnehmung 300 um den ganzen Innenring 31. Sie wird zweckmässigerweise dadurch gebildet, dass zwei entsprechend ineinander passende Teile 311, 312 zur Bildung des Innenrings 31 zusammengesetzt werden, und zwar vorzugsweise nach einer temporären Verbindung der Wälzelemente der beiden Kugellager 341, 342 mit dem Aussenring 32, d.h. an dessen umlaufenden Führungsrillen 321a, 321b, z.B. mittel eines Haftstoffes. Als Haftstoffe können Klebstoffe auf Basis von Polymeren, wie Polyvinylacetat, Acetylcellulose oder dergleichen verwendet werden, die in einem flüchtigen oder wässrigen Lösungsmittel gelöst sind und nach dem Verfestigen erneut im Lösungsmittel löslich sind, also nicht vernetzen. Es können aber auch Stärkekleber, Fette oder Wachse als Haftmittel verwendet werden, sofern eine einfache Entfernbarkeit gewährleistet ist.

Gemäss der Darstellung in den Fig. 1 und 1a hat die Ausnehmung 300 des Innenrings 31 eine Bodenfläche 310, die vorzugsweise von der Innenfläche 320 des Aussenrings mindestens soweit beabstandet ist, dass der einzige Kontakt zwischen dem Innenring 31 und dem Aussenring 32 über die beiden Kugellager 341, 342 besteht, die in entsprechenden Führungsrillen 302, 321 des Innenrings 31 bzw. des Aussenrings 32, vorzugsweise auch hier mit kreisbogenförmigem Querschnitt, laufen. Die Verbindung der beiden Teile 311, 312 des Innenrings 31 zur Bildung des Ausnehmung 300 ist nicht kritisch und kann mit verschiedenen bekannten Methoden einschliesslich Presspassung, Klemmpassung, Verkleben, Verlöten oder Verschweissen bewerkstelligt werden, wobei die temporäre Verbindung des Aussenrings mit den Kugeln der Lager 341, 342 entsprechend modifiziert werden sollte.

Ein bevorzugtes Beispiel der Verbindung ist durch die in Fig. 1b gezeigte Abwicklung dargestellt. Die zapfenförmigen Vorsprünge 314 des Teilrings 311 sind auf Presspassung in die entsprechenden Ausnehmungen 315 des Innenringteils 312 bemessen. Die Verbindung kann hierbei durch einfaches Zusammenpressen der Ringteile 311, 312 bewerkstelligt werden, selbstverständlich nach vorheriger Einführung des lösbar mit den Kugeln verbundenen Aussenrings 32.

Wie in Fig. 1 dargestellt, kann die Sichtbarkeit der Kugellager 341, 342 durch entsprechende Bemessung der Abstände zwischen Innenring 31 und Aussenring 32 modifiziert werden und auch hier können die oben erwähnten Dekorelemente an der Aussenfläche des Aussenrings 32 und/oder bei entsprechend breiter Ausführung der Ränder 318, 319 der Ausnehmung 300 auch an der Aussenseite des Innenrings angebracht werden.

Schliesslich ist es möglich, zwischen der Bodenfläche 310 der Ausnehmung 300 und der inneren Mantelfläche 320 des Aussenrings ein oder zwei Kugellager anzuordnen, welche die Kugellager 341, 342 ergänzen oder diese ersetzen. Dies wird jedoch vielmals weniger bevorzugt, weil dabei ein besonderer Vorteil des erfindungsgemässen Drehrings gemäss den Erläuterungen zu Fig. 1 gefährdet wird. Dieser überraschende Vorteil besteht darin, dass erfindungsgemässe Drehringe mit ganz oder teilweise versenktem Aussenring bei Anordnung der Kugellager zwischen den annähernd radial verlaufenden Flächen 301, 322 von Innenring 31 und Aussenring 32 zur Anpassung an den Finger des Trägers nachträglich, z.B. durch den Juwelier, aufgeweitet werden können, wie dies bei normalen einteiligen Ringen üblich ist, was bei Drehringen des Standes der Technik mit ihren zwischen peripheren Grenzflächen angeordneten Wälzlagern aber bisher praktisch nicht möglich war. Die Verwendung von Drehringen mit Wälzlagern in radialen Ebenen ist daher ein besonderes Merkmal dieser Erfindung.

Bei der Ausführungsform gemäss Fig. 1 kann es zweckmässig sein, die Rillen 321 a, 321b im Aussenring gleich tief oder tiefer auszuführen als die Führungen 302a, 302b des Innenrings, weil dies zur Erhöhung der Stabilität dieser "hängenden Wälzlager" dienen kann und/oder den Zusammenbau erleichtert.

Bei erfindungsgemässen drehbaren Schmuckringen bestehen die Innen- und Aussenringe meist aus den für Ringe üblichen Edelmetallen bzw. Edelmetalllegierungen, können aber auch aus anderen Werkstoffen, z.B. Edelstahl, Titan, Silizium, Leichtmetall, Hartmetall oder keramischen Werkstoffen bestehen, z.B. solchen auf Basis von Silikaten oder von Silizium- oder Aluminiumoxid. Die Wälzelemente können aus den für die Ringe angeführten Werkstoffen bestehen, wobei sich jedoch die für die Ringe und die Wälzelemente verwendeten Werkstoffe mindestens an ihrer Aussenseite vorzugsweise sichtbar unterscheiden. Dies kann in üblicher Weise aber auch durch Beschichtung, z.B. auf galvanischem Weg oder durch Dampfablagerung im Vakuum erzielt werden. Allgemein können die Aussenringe und/oder die Innenringe mit Schmucksteinen bzw. Schmuckeinlagen oder Schmuckauflagen versehen sein, wie dies für drehbare Schmuckringe bekannt ist.
Im Rahmen der Erfindung sind zahlreiche Modifikationen möglich und für Fachleute an Hand der obigen Erläuterungen ohne weiteres einsichtig. So können z.B. verschiedene Mittel zur Erhöhung der Schlagbeständigkeit miteinander kombiniert werden, etwa indem der als einteilig beschriebene Aussenring, der in einer Ausnehmung des Innenrings umlaufend angeordnet ist, aus mehreren Teilen gebildet wird, die gegebenenfalls wiederum gegeneinander über dazwischen angeordnete Kugellager aneinander abgestützt sind. Ferner kann der Schutz der hängenden Lager auch mit Ausnehmungsformen erzielt werden, welche den Aussenring noch weitgehender umfassen, als die oben erläuterte rechteckig-trogförmige Ausnehmung, etwa wenn die Ausnehmung und/oder der Aussenring rund ausgebildet sind oder die Ausnehmung sich trapezförmig nach aussen verjüngt, sofern die Rückhaltefähigkeit der Kugellager dies zulässt. Wie bereits angedeutet, kann die Aussenfläche des Aussenrings auch mit der Aussenfläche des Innenrings fluchten, oder eine gemeinsame Krümmung aufweisen. Schliesslich kann der Aussenring auch praktisch vollständig vom Innenring umschlossen sein und z.B. nur mit periodisch oder aperiodisch um den Umfang des Aussenrings verteilten Protrusionen herausragen, um durch eine entsprechende Betätigung die gewünschte Drehung des Aussenrings auszulösen.

## Patentansprüche

1. Drehbarer Schmuckring (30) mit einem als Innenring (31) ausgebildeten Ringteil und mindestens einem als Aussenring (32) ausgebildeten konzentrischen Ringteil sowie mindestens einem dazwischenliegenden Wälzlager (34) zur Unterstützung der Drehbarkeit des Aussenrings um den Innenring, wobei das Wälzlager ein Kugellagerpaar (341, 342) aufweist und der Schmuckring (30) Mittel zum Schutz des Kugellagerpaares gegen Schlageinwirkungen umfasst,
**dadurch gekennzeichnet, dass** der Innenring (31) eine umlaufende Ausnehmung (300) aufweist, die den Aussenring (32) mindestens teilweise umfasst, und dass das Kugellagerpaar (341, 342) als Mittel zum Schutz gegen Schlagwirkungen im Bereich der Ausnehmung angeordnet ist.

2. Schmuckring (30) nach Anspruch 1, **dadurch gekennzeichnet, dass** die Bodenfläche (310) der Ausnehmung (300) von der inneren Mantelfläche (320) des Aussenrings (32) beabstandet ist.

3. Schmuckring (30) nach Anspruch 1 oder 2, **dadurch gekennzeichnet, dass** jedes Kugellager des Kugellagerpaars (341, 342) zwischen jeweils benachbarten Flächen (301a, 322a; 301b, 322b) von Innenring (31) und Aussenring (32) angeordnet ist.

4. Schmuckring (30) nach einem der Ansprüche 1 - 3, **dadurch gekennzeichnet, dass** die Kugellager des Kugellagerpaars (341, 342) hängend angeordnet sind.

5. Schmuckring (30) nach einem der Ansprüche 1 - 4, **dadurch gekennzeichnet, dass** der Innenring (31) von zwei ineinander greifenden Teilen (311, 312) gebildet ist, die gemeinsam die Ausnehmung (300) zur Aufnahme des Innenrings (32) bilden.

6. Verfahren zur Herstellung eines drehbaren Schmuckrings (30), der einen Innenring (31) und einem Aussenring (32) besitzt, **dadurch gekennzeichnet, dass** man den Aussenring (32) vorübergehend, z.B. mittels Haftstoff, mit zwei Kugellagern (341, 342) verbindet und das Ganze zwischen zwei, zur Bildung des Innenrings (31) ineinander greifenden Teilen (311, 312) anordnet und dann den Innenring (31) durch Zusammenführen und Verbinden der ineinandergreifenden Teile (311, 312) bildet und die vorübergehende Verbindung der Kugellager (341, 342) mit dem Aussenring (32) durch Entfernen des Haftstoffes löst.

## Claims

1. A jewellery ring (30) comprising a ring portion formed as an inner ring (31) and at least one concentrical ring portion formed as an outer ring (32) and at least one roller bearing (34) therebetween for supporting rotatability of said outer ring (32) about said inner ring (31), said roller bearing having a pair of ball bearings (341, 342) and said jewelery bearing ring (30) comprising means for protection of said pair of ball bearings against impacts **characterised in that**
said inner ring (31) has a circumferential recess (300) at least partially encompassing said outer ring (32) and said pair of ball bearings (341, 342) is provided as a means for protection against impacts in the region of said recess.

2. The jewellery ring (30) in accordance with claim 1, **characterised in that** a bottom surface (310) of said recess (300) is spaced apart from an inner surface (320) of said outer ring (32).

3. The jewellery ring (30) in accordance with claims 1 or 2, **characterised in that** each ball bearing of said pair of ball bearings (341, 342) is provided between adjacent surfaces (301a, 322a; 301b, 322b) of said inner ring (31) and said outer ring (32) respectively.

4. The jewellery ring (30) in accordance with one of claims 1 to 3, **characterised in that** the ball bearings of said pair of ball bearings (341, 342) are suspensory arranged.

5. The jewellery ring (30) in accordance with one of claims 1 to 4, **characterised in that** said inner ring (31) is formed from two intermeshing parts (311, 312) jointly forming said recess (300) for receiving saids inner ring (32).

6. A method for production of a rotary finger ring (30) comprising an inner ring (31) and an outer ring (32), **characterised in that** said outer ring (32) is temporarily joined, e.g. by means of an adhesive, with two ball bearings (341, 342) and the ensemble is arranged between two intermeshing parts (311, 312) for forming said inner ring (31) and then said inner ring (31) is formed by merging and joining together said intermeshing parts (311, 312) and said temporary joining of said ball bearings (341, 342) with said outer ring (32) is released by removing said adhesive.

## Revendications

1. Bague rotative (30), destinée à constituer un bijou à porter sur les doigts, contenant un élément annulaire formé en un anneau intérieur (31) et au moins un élément annulaire concentrique (32) formé en un anneau extérieur (32) et au moins un palier à rouleau (34) intermédiaire pour soutenir la rotabilité de l'anneau extérieur (32) autour de l'anneau intérieur (31), le palier à rouleau comportant une paire des roulements à billes (341, 342) et la bague (30) comportant des moyens de protection des roulements à billes contre des impacts,
characterisée par le fait que l'anneau intérieur (31) a un évidement circulaire (300) qui entours au moins partiellement l'anneau extérieur (32), et la paire des roulements à billes (341, 342) est arrangée dans la région de l'évidement circulaire (300) en tant que le moyen de protection contre des impacts.

2. Bague (30) selon la revendication 1, characterisée par le fait que la surface de base (310) de l'évidement (300) est distante d'une surface intérieure (320) de 1' anneau extérieur (32).

3. Bague (30) selon la revendication 1 ou 2, characterisée par le fait que chaque roulement à billes de la paire des roulements à billes (341, 342) est disposé entre les surfaces (301a, 322a; 301b, 322b) avoisinantes respectivement à l'anneau intérieur (31) et l'anneau extérieur (32).

4. Bague (30) selon une des revendications 1 to 3, characterisée par le fait que les roulements à billes de la paire des roulements à billes (341, 342) sont disposés suspendus.

5. Bague (30) selon une des revendications 1 to 4, characterisée par le fait que l'anneau intérieur (31) est formée de deux éléments engrenants (311, 312) formant ensemble l'évidement (300) pour la réception de l'anneau intérieur (32).

6. Procédé de production d'une bague rotative (30) contenant un anneau intérieur (31) et un anneau extérieur (32), characterisé par le fait qu'on attache temporairement l'anneau extérieur (32) à deux roulements à billes (341, 342), par exemple avec un adhésif, et dispose l'ensemble entre les deux éléments engrenants (311, 312) quant à la formation de l'anneau intérieur (31) et puis forme l'anneau intérieur (31) par union et connexion des éléments engrenants (311, 312) et détache la connexion temporaire des roulements à billes (341, 342) avec l'anneau extérieur (32) par enlever l'adhésif.
